# EUROPÄISCHE PATENTSCHRIFT

(11) **EP 4 150 157 B1**
(45) Veröffentlichungstag und Bekanntmachung des Hinweises auf die Patenterteilung: **20.03.2024**
(21) Anmeldenummer: 21727090.9
(22) Anmeldetag: 11.05.2021
(51) Int. Cl.: E01F 7/04

(54) **AUFFANGNETZ FÜR STEINSCHLAG-SCHUTZBARRIEREN**
SAFETY NET FOR ROCKFALL PROTECTION BARRIERS
FILET DE SÉCURITÉ POUR BARRIÈRES DE PROTECTION CONTRE LES CHUTES DE PIERRES

(30) Priorität: 15.05.2020 DE 102020113269
(43) Veröffentlichungstag der Anmeldung: 22.03.2023
(73) Patentinhaber: Trumer Schutzbauten GmbH, 5110 Oberndorf (AT)
(72) Erfinder: VOLKWEIN, Axel, 8903 Birmensdorf (CH)
(74) Vertreter: Hoefer & Partner Patentanwälte mbB
(86) Internationale Anmeldenummer: PCT/EP2021/062517
(87) Internationale Veröffentlichungsnummer: WO 2021/228879

(56) Entgegenhaltungen:
- EP-A1- 1 516 964
- AT-A4- 503 574
- -: "European Technical Assessment ETA 14/0362 Test Certificate No. S 14-4 Federal Office for the Environment FOEN Switzerland RXE-3000 ROCKFALL BARRIER", , 8. Oktober 2018 (2018-10-08), Seiten 1-62, XP055819582, Gefunden im Internet: URL:https://warco.com.co/wp-content/upload s/2018/12/RXE-3000-Product-Manual_EN.pdf [gefunden am 2021-06-30]

## Beschreibung

Die Erfindung betrifft ein Auffangnetz gemäß dem Oberbegriff des Patentanspruchs 1.

Bei einem in der EP 0 484 563 A1 beschriebenen Auffangnetz sind zwei obere Netzkörper-Aufhängeseile und zwei Bodenseile in bzw. an Bodenstützen längs verschiebbar geführt, wobei sämtliche Aufhänge- und Bodenseile an den oberen und unteren Enden der Bodenstützen angeordnete Seilführungselemente durchlaufen. Zwischen benachbarten Außen- und Innenstützen liegende Abschnitte sind als Aufhängeseilbereiche bezeichnet. Der Netzkörper ist in jedem aufeinanderfolgenden Aufhängeseilbereich mit einem anderen der beiden oberen Aufhängeseile und mit einem anderen der beiden Bodenseile verbunden, derart, dass beim Auftreffen insbesondere eines größeren Steines eine Belastung des Netzkörpers und damit der oberen Aufhängeseile bzw. Bodenseile im Wesentlichen innerhalb eines Aufhängeseilbereiches erfolgt, was eine ungünstige Lastverteilung sowie einen ungünstigen Kräftefluss durch den Netzkörper zur Folge hat.

In der EP 1 516 964 B1 ist ein Auffangnetz beschrieben, dessen aus ineinandergreifenden Ringen bestehender Netzkörper entlang seiner oberen und unteren Längsseiten jeweils an einem sich zwischen mindestens vier Stützen und vier Bodenelementen erstreckenden oberen bzw. unteren Tragseile verschiebbar gehalten ist. Die beiden Tragseile sind in ihrer Längsrichtung an den oberen und unteren Enden der Stützen und in Seilführungselementen der Bodenelemente, mit denen die Stützpfosten im Abhang oder am Felsen verankert sind, verschiebbar geführt und seitlich abgespannt. Im Bereich jeder Stütze ist ein an der jeweiligen Stütze vorbeilaufendes Laufseil vorgesehen, das mit einem Ende zu der einen und mit dem anderen Ende zu der anderen Seite der Stütze an dem Netztragseil angebracht ist und im Stützenbereich an den Laufseilen verschiebbar gehalten ist.

Bei einem weiteren bekannten Auffangnetz (gemäß ETA 14/0362) sind jeweils zwei Seiltypen für die oberen und unteren Netzlängsseiten vorgesehen. Ein oberer und ein unterer Tragseilstrang sind jeweils durch Seilführungselemente an den oberen Enden der Stützen und durch Seilführungselemente im Bereich von Bodenelementen geführt und seitlich verspannt. Der zweite obere und untere Seiltyp ist nur in Seilführungselementen der oberen Enden der äußeren Stützen und den äußeren Bodenelementen geführt und läuft an den inneren Stützen und den mittleren Bodenplatten zugeordnetem Seilführungselementen vorbei.

Der Erfindung liegt die Aufgabe zugrunde ein Auffangnetz zu schaffen, um bei einem Steinschlag-Ereignisfall eine gegenüber dem Stand der Technik verbesserte Lastverteilung sowie einen günstigeren Kräftefluss durch den Netzkörper und eine gleichmäßigere Verformungsstruktur zu erhalten.

Zur Lösung dieser Aufgabe dienen die Merkmale des Kennzeichens des Patentanspruchs 1.

Eine bevorzugte weitere Ausgestaltung der Erfindung ist im Anspruch 2 behandelt.

Die Erfindung wird im Folgenden anhand der Figuren 3a. 3b und 4 beschrieben:
Figur 1a zeigt in schematisierter Darstellung den Seilverlauf des in der EP 1 516 964 beschriebenen Auffangnetzes nur im Bereich der oberen Längsseite des Netzkörpers im unbelasteten Zustand;
Figur 1b zeigt den Seilverlauf eines Auffangnetzes gemäß Figur 1a im belasteten Zustand;
Figur 2a zeigt in schematischer Darstellung den Seilverlauf eines Auffangnetzes gemäß ETA 14/0362 nur im Bereich der oberen Längsseite des Netzkörpers im unbelasteten Zustand;
Figur 2b zeigt den Seilverlauf eines Auffangnetzes gemäß Figur 2a im belasteten Zustand;
Figur 3a zeigt in schematisierter Darstellung den Seilverlauf des erfindungsgemäßen Auffangnetztes nur im Bereich der oberen Längsseite des Netzkörpers im unbelasteten Zustand;
Figur 3b zeigt den Seilverlauf des erfindungsgemäßen Auffangnetzes gemäß Figur 3a im belasteten Zustand.
Figur 4 zeigt schematisch in vergrößerter Darstellung den Seilverlauf des erfindungsgemäßen Auffangnetzes gemäß Figur 3 im unbelasteten Zustand.

Bei dem in Figur 1a im unbelasteten Zustand dargestellten Auffangnetz gemäß EP 1 516 964 B1 durchläuft das Tragseil a sämtliche Seilführungselemente b. Zusätzliche Laufseile c sind mit ihren Enden in den Punkten d zu beiden Seiten des Seilführungselementes b an dem Tragseil a festgeklemmt. Der nicht dargestellte Netzkörper ist entlang des Tragseiles a und der Laufseile c verschiebbar.

Figur 1b veranschaulicht das Auffangnetz gemäß EP 1 516 964 B1 im belasteten Zustand.

Figur 2a zeigt den Seilverlauf eines weiteren bekannten Auffangnetzes gemäß ETA 14/0362 im unbelasteten Zustand. Das in vollen Linien dargestellte seitlich abgespannte Tragseil a durchläuft sämtliche Seilführungselemente b1 bis b4. Das in gestrichelten Linien dargestellte, seitlich abgespannte Tragseil d durchläuft nur die beiden äußeren Seilführungselemente b1 und b4 und ist an den beiden mittleren Seilführungselementen b2 und b3 vorbeigeführt. Beide Tragseile a und b stehen mittels Verbindungselementen e in Verbindung.

Die Figuren 3a, 3b und 4 zeigen in schematisierter Darstellung den Seilverlauf im Bereich der oberen und der unteren Netzlängsseiten eines nicht dargestellten Netzkörpers des erfindungsgemäßen Auffangnetztes. Die Erfindung umfasst auch Auffangnetze mit zwei oder vier Innenstützen.

Das erfindungsgemäße Auffangnetz enthält, wie es dargestellt ist, zwei Außenstützen 1a und 1d sowie zwei Innenstützen 1b und 1c. Es sind obere Seilführungselemente 2a, 2b, 2c und 2d an den Außen- und Innenstützen 1a, 1b, 1c, 1d vorgesehen.

Das in vollen Linien dargestellte, seitlich endseitig abgespannte obere Primär-Tragseil 3 durchläuft die beiden äußeren, oberen Seilführungselemente 2a und 2d sowie das innere, obere Seilführungselement 2b.

Das gestrichelt dargestellte, seitlich endseitig abgespannte, obere Sekundär-Tragseil 4 durchläuft die beiden äußeren Seilführungselemente 2a und 2d sowie das innere Seilführungselement 2c.

Obwohl in Figur 4 nur die beiden Innenstützen 1b und 1c dargestellt sind, sind für sämtliche Außen- und Innenstützen 1a, 1b, 1c, 1d Bodenelemente 16 zur Verankerung der Außen- und Innenstützen am Hang oder Fels vorgesehen. Seitlich abgespannte untere Primär-Tragseile 3' und Sekundär-Tragseile 4` durchlaufen in der in Figur 4 dargestellten Weise abwechselnd die unteren Seilführungselemente 2b` bzw. 2c` oder sind abwechselnd an diesen Seilführungselementen vorbeigeführt.

Gemäß der Lehre der EP 3 143 209 B1 sind, wie es in Figur 4 dargestellt ist, ein Zugseil 7 und mindestens ein mittleres Primär-Tragseil 13 und mindestens ein zugeordnetes, mittleres Sekundär-Tragseil 14 vorgesehen. Die mittleren Primär- und Sekundär-Tragseile 13 und 14 sind endseitig seitlich abgespannt.

An den Zugelementen 7 sind mittlere Seilführungselemente 15 angebracht. Die mittleren Primär-Tragseile 13 und die mittleren Sekundär-Tragseile 14 durchlaufen jeweils abwechselnd in Netzlängsrichtung benachbarte mittlere Seilführungselemente 15 oder sind an diesen vorbeigeführt.

Die oberen bzw. unteren Primär- und Sekundär-Tragseile 3, 4 bzw. 3', 4` stehen mittels zwischen den Außen- und Innenstützen 1a, 1b, 1c, 1d befindlichen Verbindungselementen 5 in Verbindung miteinander.

Der Begriff "Tragseil" beinhaltet auch mehrere Einzeltragseile enthaltende "Tragseilstränge".

## Patentansprüche

1. Auffangnetz für Steinschlag-Schutzbarrieren, enthaltend
- einen Netzkörper,
- zwei Außenstützen (1a, 1d),
- mindestens zwei Innenstützen (1b, 1c),
- zwei äußere Bodenelemente und mindestens zwei innere Bodenelemente (16) zur Verankerung der Außen- und der Innenstützen (1a, 1b, 1c, 1d) am Hang oder Fels,
- ein beidendig seitlich abgespanntes, oberes Primär-Tragseil (3) und ein beidendig seitlich abgespanntes, unteres Primär-Tragseil (3'),
- ein beidendig seitlich abgespanntes, oberes Sekundär-Tragseil (4) und ein beidendig seitlich abgespanntes, unteres Sekundär-Tragseil (4')
- an den oberen Enden der Außen- und Innenstützen (1a, 1b, 1c, 1d) angeordnete obere Seilführungselemente (2a, 2b, 2c, 2d), von denen die Seilführungselemente (2a, 2d) der Außenstützen (1a, 1d) von dem oberen Primär-Tragseil (3) durchlaufen werden,
- im Bereich der äußeren und der inneren Bodenelemente (16) angeordnete untere_Seilführungselemente (2b', 2c'), von denen die Seilführungselemente der äußeren Bodenelemente von dem unteren Primär-Tragseil (3') durchlaufen werden,
**dadurch gekennzeichnet, dass**
- das obere Primär-Tragseil (3) mindestens ein oberes Seilführungselement (2b) der Innenstützen (1b bzw. 1c) durchläuft und an dazu benachbarten oberen Seilführungselementen (2c) der Innenstützen (1b bzw. 1c) vorbeigeführt ist,
- das obere Sekundär-Tragseil (4) die oberen Seilführungselemente (2a, 2d) der Außenstützen (1a, 1d) und mindestens ein oberes Seilführungselement (2c) einer Innenstütze (2c) durchläuft und an Seilführungselementen (2b) benachbarter Innenstützen (1b) vorbeigeführt ist, während
- das untere Sekundär-Tragseil (4') die Seilführungselemente der äußeren Bodenelemente und mindestens ein Seilführungselmeent (2c') eines inneren Bodenelementes (16) durchläuft und an dazu benachbarten Seilführungselementen (2b') der inneren Bodenelemente (16) vorbeigeführt ist, derart, dass
- jedes obere Seilführungselement (2b bzw. 2c) der Innenstützen (1b, 2c) und jedes untere Seilführungselement (2b' bzw. 2c') der inneren Bodenelemente (16) nur von dem Primär-Tragseil (3 bzw. 3') oder dem Sekundär-Tragseil (4 bzw. 4') durchlaufen wird,
- die beiden oberen Tragseile (3, 4) und die beiden unteren Tragseile (3', 4') zwischen benachbarten Außen- und Innenstützen mittels eines Verbindungselementes (5) in Verbindung stehen.

2. Auffangnetz nach Anspruch 1, **dadurch gekennzeichnet, dass**
- es mindestens ein mittleres Primär-Tragseil (13) und mindestens ein zugeordnetes mittleres Sekundär-Tragseil (14) enthält,
- es senkrecht dazu verlaufende Zugelemente (7) enthält die länger sind als die Innenstützen (1b, 1c) und mit ihren oberen und unteren Enden an den oberen und unteren Enden der Innenstützen (1b, 1c) befestigt sind und relativ zu den mittleren Primär- und Sekundär-Tragseilen (13, 14) frei verschieblich sind und mit mittleren Seilführungselementen (15) versehen sind,
- und dass die mittleren Primär-Tragseile (13) und die mittleren Sekundär-Tragseile (14) jeweils abwechselnd entweder benachbarte mittlere Seilführungselemente (15) durchlaufen oder an diesen vorbeigeführt sind.

## Claims

1. Safety net for rockfall protection barriers, comprising
- a net body,
- two outer supports (1a, 1d),
- at least two inner supports (1b, 1c),
- two outer bottom elements and at least two inner bottom elements (16) for anchoring the outer and the inner supports (1a, 1b, 1c, 1d) to the slope or rock,
- an upper primary load-bearing rope (3) tensioned laterally at both ends and a lower primary load-bearing rope (3') tensioned laterally at both ends,
- an upper secondary load-bearing rope (4) tensioned laterally at both ends and a lower secondary load-bearing rope (4') tensioned laterally at both ends,
- upper rope guiding elements (2a, 2b, 2c, 2d) arranged at the upper ends of the outer and inner supports (1a, 1b, 1c, 1d), wherein the upper primary load-bearing rope (3) runs through the rope guiding elements (2a, 2d) of the outer supports (1a, 1d),
- lower rope guide elements (2b', 2c') arranged in the region of the outer and inner bottom elements (16), wherein the lower primary load-bearing rope (3') runs through the rope guide elements of the outer bottom elements,
- **characterized in that**
- the upper primary load-bearing rope (3) runs through at least one upper rope guide element (2b) of the inner supports (1b and 1c, respectively) and bypasses upper rope guide elements (2c) of the inner supports (1b and 1c, respectively) adjacent thereto,
- the upper secondary load-bearing rope (4) runs through the upper rope guide elements (2a, 2d) of the outer supports (1a, 1d) and at least one upper rope guide element (2c) of an inner support (2c) and bypasses rope guide elements (2b) of adjacent inner supports (1b), while
- the lower secondary load-bearing rope (4') runs through the rope guide elements of the outer bottom elements and at least one rope guide element (2c') of an inner bottom element (16) and bypasses rope guide elements (2b') of the inner bottom elements (16) adjacent thereto, so that
- each upper rope guide element (2b or 2c) of the inner supports (1b, 2c) and each lower rope guide element (2b' or 2c') of the inner bottom elements (16) is only run through by the primary load-bearing rope (3 or 3') or the secondary load-bearing rope (4 or 4'),
- the two upper load-bearing ropes (3, 4) and the two lower load-bearing ropes (3', 4') between adjacent outer and inner supports are in connection via a connecting element (5).

2. Safety net according to claim 1, **characterized in that**
- it comprises at least one middle primary load-bearing rope (13) and at least one associated middle secondary load-bearing rope (14),
- it comprises pull elements (7) extending perpendicularly thereto, which are longer than the inner supports (1b, 1c) and are fixed with their upper and lower ends to the upper and lower ends of the inner supports (1b, 1c) and are freely slidable relative to the middle primary and secondary load-bearing ropes (13, 14) and are provided with middle rope guide elements (15),
- and **in that** the middle primary load-bearing ropes (13) and the middle secondary load-bearing ropes (14) respectively alternately either run through adjacent middle rope guide elements (15) or bypass them.

## Revendications

1. Filet d'arrêt pour des barrières de protection contre les chutes de pierres contenant
- un corps de filet,
- deux appuis extérieurs (1a, 1d),
- au moins deux appuis intérieurs (1b, 1c),
- deux éléments de fond extérieurs et au moins deux éléments de fond intérieurs (16) pour l'ancrage des appuis extérieurs et des appuis intérieurs (1a, 1b, 1c, 1d) au versant ou à la roche,
- un câble porteur primaire (3) supérieur haubané latéralement aux deux extrémités et un câble porteur primaire (3') inférieur haubané latéralement aux deux extrémités,
- un câble porteur secondaire (4) supérieur haubané latéralement aux deux extrémités et un câble porteur secondaire (4') inférieur haubané latéralement aux deux extrémités ;
- des éléments de guidage de câble (2a, 2b, 2c, 2d) supérieurs agencés aux extrémités supérieures des appuis extérieurs et intérieurs (1a, 1b, 1c, 1d), dont les éléments de guidage de câble (2a, 2d) des appuis extérieurs (1a, 1d) sont traversés par le câble porteur primaire (3) supérieur,
- des éléments de guidage de câble (2b', 2c') inférieurs agencés dans la zone des éléments de fond extérieurs et des éléments de fond intérieurs (16), dont les éléments de guidage de câble des éléments de fond extérieurs sont traversés par le câble porteur primaire (3') inférieur,
**caractérisé en ce que**
- le câble porteur primaire (3) supérieur traverse au moins un élément de guidage de câble (2b) supérieur des appuis intérieurs (1b ou 1c) et est guidé devant des éléments de guidage de câble (2c) supérieurs contigus à celui-ci des appuis intérieurs (1b ou 1c),
- le câble porteur secondaire (4) supérieur traverse les éléments de guidage de câble (2a, 2d) supérieurs des appuis extérieurs (1a, 1d) et au moins un élément de guidage de câble (2c) supérieur d'un appui intérieur (2c) et est guidé devant des éléments de guidage de câble (2b) d'appuis intérieurs (1b) contigus, alors que
- le câble porteur secondaire (4') inférieur traverse les éléments de guidage de câble des éléments de fond extérieurs et au moins un élément de guidage de câble (2c') d'un élément de fond intérieur (16) et est guidé devant des éléments de guidage de câble (2b') contigus à celui-ci des éléments de fond intérieurs (16) de telle manière que
- chaque élément de guidage de câble (2b ou 2c) supérieur des appuis intérieurs (1b, 2c) et chaque élément de guidage de câble (2b' ou 2c') inférieur des éléments de fond (16) intérieurs sont traversés seulement par le câble porteur primaire (3 ou 3') ou le câble porteur secondaire (4 ou 4'),
- les deux câbles porteurs (3, 4) supérieurs et les deux câbles porteurs (3', 4') inférieurs entre des appuis extérieurs et intérieurs contigus sont en liaison au moyen d'un élément de liaison (5).

2. Filet d'arrêt selon la revendication 1, **caractérisé en ce que**
- il contient au moins un câble porteur primaire (13) médian et au moins un câble porteur secondaire (14) médian associé,
- il contient des éléments de traction (7) s'étendant perpendiculairement à ceux-ci qui sont plus longs que les appuis intérieurs (1b, 1c) et sont fixés avec leurs extrémités supérieures et inférieures aux extrémités supérieures et inférieures des appuis intérieurs (1b, 1c) et sont mobiles librement par rapport aux câbles porteurs primaires et secondaires (13, 14) médians et sont pourvus d'éléments de guidage de câble (15) médians,
- et **en ce que** les câbles porteurs primaires (13) médians et les câbles porteurs secondaires (14) médians traversent respectivement en alternance des éléments de guidage de câble (15) médians contigus ou sont guidés devant ceux-ci.
